# EUROPÄISCHE PATENTSCHRIFT

(11) **EP 0 875 160 B1**
(45) Veröffentlichungstag und Bekanntmachung des Hinweises auf die Patenterteilung: **15.05.2002**
(21) Anmeldenummer: 98105849.8
(22) Anmeldetag: 31.03.1998
(51) Int. Cl.: A24D 3/04

(54) **Ventilierte Filtercigarette mit einem koaxialen Filterelement**
Ventilated filter cigarette with a coaxial filterelement
Cigarette à filtre ventilée avec un élément de filtre coaxial

(30) Priorität: 30.04.1997 DE 19718296
(43) Veröffentlichungstag der Anmeldung: 04.11.1998
(73) Patentinhaber: British-American Tobacco (Germany) GmbH, D-20354 Hamburg (DE)
(72) Erfinder: Schneider, Werner, Dr., 25451 Quickborn (DE)
(74) Vertreter: Schwabe - Sandmair - Marx

(56) Entgegenhaltungen:
- EP-A- 0 321 740
- EP-A- 0 392 112
- EP-A- 0 474 940
- EP-A- 0 528 186
- EP-A- 0 558 166
- EP-A- 0 579 410
- EP-A- 0 630 587
- US-A- 5 012 829

## Beschreibung

Die Erfindung betrifft eine ventilierte Filtercigarette der Gattung, wie sie im Oberbegriff des Patentanspruchs 1 beschrieben wird.

Ventilierte Filtercigaretten sind bekannt, siehe z.B. GB2119221 A. Solche Cigaretten weisen eine Ventilationszone am Filter auf, durch die beim Ziehen an der Cigarette Luft mit eingesaugt werden kann. Die Ventilationszone kann beispielsweise durch die Perforation der Filterumhüllung mittels Laserstrahlen, aber auch auf verschiedene andere Arten hergestellt werden. Die Ventilation des Filters eröffnet die Möglichkeit der Geschmacksbeeinflussung und kann auch dazu beitragen, bei Cigaretten modifizierte Nikotin- und Kondensatwerte einzustellen.

Beim Abrauchen mit geschlossener Ventilationszone steigt die Rauchausbeute deutlich an.

Es ist die Aufgabe der vorliegenden Erfindung, eine ventilierte Filtercigarette zu schaffen, bei der der oben genannte Nachteil nicht auftritt. Insbesondere soll ein weniger starkes Ansteigen der Rauchausbeute beim Abrauchen mit geschlossener Ventilationszone erreicht werden. Diese Aufgabe wird durch eine ventilierte Filtercigarette gelöst, die gemäß dem kennzeichnenden Teil des Patentanspruchs 1 ausgestaltet ist.

Der Vorteil der erfindungsgemäßen Filtercigarette liegt insbesondere darin, daß beim Abrauchen der Cigarette bei geschlossener Ventilationszone die Rauchausbeute wesentlich weniger stark ansteigt als bei nicht erfindungsgemäßen ventilierten Filtercigaretten. Die Ausgestaltung der Materialspezifikationen und der Dimensionierung der Einzelelemente des Tabakstrangs sowie des Filters wirkt in der Art eines Umschaltventils. Wenn die Ventilationsöffnungen offen sind, so strömt der Rauch im wesentlichen durch den Filterkern des koaxialen Filterelements, während beim Abdecken der Ventilationsöffnungen automatisch eine Strömungsführung vorliegt, bei der ein wesentlicher Anteil des Cigarettenrauchs auch den Filtermantel durchströmt. Bei einer Cigarette nach der vorliegenden Erfindung erhöht sich beispielsweise der Kondensatwert beim Abdecken der Ventilationsöffnungen nur um ca. die Hälfte des Wertes der Erhöhung bei herkömmlichen Filtercigaretten.

Es bestehen verschiedene Möglichkeiten, den ventilierten Filter einer Cigarette gemäß der vorliegenden Erfindung auszugestalten. Der Filter kann ein Monofilter bestehend aus einem einzelnen Koaxialsegment, aber auch ein Filter mit mehreren Längssegmenten sein, von denen mindestens eines ein Koaxialsegment ist. Die Ventilationszone liegt auf dem Koaxialsegment.

Bei einer Ausführungsform der erfindungsgemäßen Cigarette weist der Filter zwei Längssegmente auf, wobei das strangseitige Filtersegment ein übliches Standardfiltersegment und das daran anschließende mundseitige Segment ein Koaxialfiltersegment ist.

Bei einer anderen Ausführungsform der vorliegenden Erfindung hat der Filter drei Längssegmente, wobei das strangseitige Filterelement ein übliches Standardfiltersegment, das daran anschließende mittlere Filtersegment eine Kammer mit einem selektiv filtrierenden Material und das wiederum hieran anschließende Filtersegment ein Koaxialfiltersegment ist. Der Einbau eines zusätzlichen Segments als Kammer mit selektiv filtrierendem Material gestattet eine vorteilhafte Anpassung der Zusammensetzung des Rauches.

Eine vierte Filterausgestaltungsmöglichkeit besteht darin, einen Filter mit drei Längssegmenten zur Verfügung zu stellen, wobei das strangseitige Filterelement ein erstes übliches Standardfiltersegment, das daran anschließende mittlere Filtersegment ein Koaxialfilterelement und das wiederum hieran anschließende Filtersegment ein zweites übliches Standardfiltersegment oder ein Hohlmundstück ist.

Alle vier oben genannten möglichen Filterausgestaltungen stellen die oben genannten vorteilhaften Wirkungen bei der Abdeckung der Ventilationsöffnungen zur Verfügung.

Gemäß einer Ausführungsform der Filtercigarette nach der vorliegenden Erfindung ist diese dadurch gekennzeichnet, daß beim Koaxialfilterelement die Umhüllung des Filterkerns im wesentlichen luftundurchlässig ist, und vorzugsweise aus Celluloseacetat oder Papier besteht, der Durchmesser des Filterkerns so dimensioniert ist, daß das Verhältnis der Kernquerschnittsfläche zur Querschnittsfläche des Mantels deutlich kleiner als 1 ist, das Verhältnis der Zugwiderstände von Filtermantel zu Filterkern größer als 0,5, vorzugsweise 0,8 bis 1,5 ist, der spezifische Zugwiderstand des Filterkerns 0,3 bis 0,75, vorzugsweise 0,5 ist, das Verhältnis des Abstandes der Ventilationszone vom mundseitigen Ende des Koaxialfilterelements zur Länge des Koaxialfilterelements größer als 0,8, vorzugsweise 0,87 bis 0,93 ist, und die Ventilationszone auf dem Koaxialfilterelement liegt, wobei beim Tabakstrang die Kondensatausbeute unter 25 mg liegt, vorzugsweise unter 20 mg, und der Zugwiderstand des Tabakstrangs unter 60 mmWS liegt, vorzugsweise unter 50 mmWS.

Der Durchmesser des Filters der ventilierten Filtercigaretten gemäß einer vorteilhaften Ausgestaltung der vorliegenden Erfindung liegt zwischen 7,7 und 8,0 mm.

Gemäß einer vorteilhaften Ausgestaltung einer ventilierten Filtercigarette nach der vorliegenden Erfindung, bei der das strangseitige Filtersegment aus Celluloseacetat besteht, hat dieses einen niedrigen Einzeltiter, vorzugsweise 2,1 dpf und niedriger, und weist einen Zugwiderstand auf, der niedriger ist als 60 mmWS, vorzugsweise 35 bis 50 mmWS.

Bei einer weiteren erfindungsgemäßen Ausgestaltung einer ventilierten Filtercigarette, bei der das mundseitige Filtersegment aus Celluloseacetat besteht, hat dieses einen hohen Einzeltiter, vorzugsweise 8 dpf, und einen Zugwiderstand, der geringer ist als 20 mmWS, vorzugsweise 10 mmWS.

Dieses mundseitige Filtersegment kann auch ein Hohlmundstück sein.

Die oben angesprochenen verschiedenen Filterversionen für eine erfindungsgemäße ventilierte Filtercigarette sind in der nachstehenden Tabelle 1 nochmals aufgeführt:

**Tabelle 1**

| Version-Nr. | Segment 1 | Segment 2 | Segment 3 |
|---|---|---|---|
| 1 | Standardfilter | Koaxialfilter | - |
| 2 | Koaxialfilter | - | - |
| 3 | Standardfilter | Kammer mit selektiv filtrierendem Material | Koaxialfilter |
| 4 | Standardfilter | Koaxialfilter | Standardfilter |

(Die Segmentnummerierung beginnt tabakseitig).

Weitere mögliche Versionen sind Kombinationen von Versionen 2 und 3 mit einem zusätzlichen mundseitigen Standardsegment oder einem Hohlmundstück. Es können in weiteren Versionen die mund- oder tabakseitigen Standardsegmente auch Faserfilter mit selektiv wirkenden Einstreuungen wie beispielsweise Aktivkohlefilter sein. Anstelle der Standardsegmente können auch speziell geformte Filtersegmente wie z.B. SCS-Filter der Firma Filtrona verwendet werden.

Die Materialien für den Filterkern und den Filtermantel der Koaxialfilterelemente können alle bekannten Filtermaterialien umfassen, vorzugsweise wird aber Celluloseacetat verwendet. Die Angaben für den spezifischen Zugwiderstand betreffen einen Zugwiderstand, gemessen bei 17,5 ml/s pro Längeneinheit mal Flächeneinheit.

Die Länge des Koaxialfilterelements wird durch die maximal vorgegebene Länge des Gesamtfilters mitbestimmt. Die Vorgabe für diese Länge kann aus technischen oder anderen Gründen abgeleitet sein. Hierbei sollten die Ventilationsöffnungen in einem Bereich liegen, der mindestens 11 mm vom mundseitigen Ende entfernt und auf dem Filter im Koaxialsegment liegt. Damit beträgt die Mindestlänge des Koaxialsegments für die Versionen 1 und 3 12 mm. Die Materialien für den Tabakstrang sind Tabakmaterialien und/oder sonstige thermisch zersetzbare Materialien. Der Tabakstrang kann ein Standard-Tabakstrang oder ein Koaxialstrang sein.

Beispiele für die niedrige Zunahme der Rauchausbeute der erfindungsgemäßen Cigaretten bei Abdeckung der Ventilationszone gegenüber konventionellen Cigaretten sind der folgenden Tabelle 2 zu entnehmen.

**Tabelle 2**

| Zunahme der Kondensatmenge bei Abdeckung der Ventilationszone: | | |
|---|---|---|
| Kondensatwert nach ISO (PMWNF) | bei konventionellen Cigaretten | bei erfindungsgemäßen Cigaretten |
| 10 mg | 2 - 3 mg | 1 mg |
| 7 mg | 3 - 4 mg | 1 - 2 mg |
| 5 mg | 4 - 6 mg | 2 - 3 mg |

Es zeigt sich, daß bei erfindungsgemäßen Cigaretten jeweils nur die Hälfte (oder weniger) der Zunahme der Kondensatmenge zu verzeichnen ist, die bei konventionellen ventilierten Filtercigaretten auftritt.

Die Kondensatwerte sind als PMWNF angegeben. (PMWNF = particulate matter water nicotin free = Kondensat).

Die Erfindung wird im weiteren anhand zweier Ausfiihrungsbeispiele unter Zuhilfenahme der beiliegenden Zeichnungen näher erläutert. Es zeigen:
- Figur 1: eine schematische Querschnittsansicht einer Ausführungsform der erfindungsgemäßen ventilierten Filtercigarette; und
- Figur 2: eine schematische Schnittansicht einer anderen Ausführungsform einer erfindungsgemäßen ventilierten Filtercigarette.

Die Figur 1 zeigt eine erfindungsgemäße ventilierte Filtercigarette in einer Ausführungsform mit einem koaxialen Monofilter. Es handelt sich somit um eine Cigarette nach der Version Nr. 2 gemäß Tabelle 1. Die Filtercigarette 10 nach Figur 1 weist einen Tabakstrang 11 auf, an dem ein Koaxialfilter 12 befestigt ist. Der Koaxialfilter 12 hat einen Filterkern 14 und einen Filtermantel 13, die Umhüllung des Filterkerns 14 ist im wesentlichen luftundurchlässig. Durch die gepunktete Linie sind Ventilationsöffnungen 15 dargestellt, die beispielsweise durch Laserperforation eingebracht werden können.

Die Cigarette nach Figur 1 hat die folgenden Spezifikationen:

### Beispiel 1:

### Tabakstrang (11):

- Kondensatausbeute (PMWNF):: 19 mg
- Strangzugwiderstand:: 50 mmWS

### Filter:

Typ: koaxialer Monofilter (12)
Materialien: Celluloseacetat
Länge 27 mm
Lage der Ventilationszone (15): 25 mm vom Mundende
Außendurchmesser: 7,85 mm
Innendurchmesser: 3,4 mm
Zugwiderstand des Filtermantels (13): 140 mmWS
Einzeltiter des Materials des Filtermantels (13): 3Y
Zugwiderstand des Filterkerns (14): 140 mmWS
Einzeltiter des Materials des Innensegments des Filterkerns (14): 8Y
Ventilationsgrad: 50 %

Die Kondensatausbeute der ventilierten Filtercigarette 10 beträgt ca. 10 mg. Wird die Ventilationszone 15 abgedeckt, so erfolgt nur eine geringfügige Erhöhung der Kondensatausbeute um bis zu 1 mg.

Die Figur 2 zeigt eine weitere Ausführungsform der Erfindungsgemäß ventilierten Filtercigarette mit einem Filter mit zwei Längssegmenten. Hier wird demnach eine Cigarette nach der Version 1 aus Tabelle 1 dargestellt.

Die Filtercigarette 20 weist einen Tabakstrang 21 und einen Filter 22 auf. Der Filter ist der Länge nach zweigeteilt. Er besteht aus einem Koaxialfiltersegment mit Filterkern 24 und Filtermantel 23 und einem zwischen Koaxialfiltersegment 23, 24 und Tabakstrang 21 befindlichen Standardfiltersegment 26. Die Ventilationsöffnungen 25 sind in der Nähe des tabakseitigen Endes des Koaxialsegmentes 23, 24 durch eine gepunktete Linie angedeutet.

Die Cigarette nach Figur 2 hat die folgenden Spezifikationen:

### Beispiel 2:

### Tabakstrang (20):

- Kondensatausbeute (PMWNF):: 19 mg
- Strangzugwiderstand:: 45 mmWS

### Filter (22):

Typ: Dualfilter mit mundseitigem Koaxialsegment (23, 24)
Länge: 27 mm
Materialien: Celluloseacetat
Mundseitiges Element (23, 24):
Typ: koaxial
Länge: 21 mm
Außendurchmesser: 7,8 mm
Innendurchmesser: 3,4 mm
Lage der Ventilationszone (25): 19 mm vom Mundende
Zugwiderstand des Filtermantels (23): 110 mmWS
Einzeltiter des Materials des Filtermantels (23): 3Y
Zugwiderstand des Filterkerns (24): 110 mmWS
Einzeltiter des Materials des Filterkerns (24): 8Y
Ventilationsgrad: 50 %
Tabakseitiges Segment (26):
Typ: konventionell
Länge: 6 mm
Zugwiderstand: 35 mmWS
Einzeltiter: 2,1Y

Die Kondensatausbeute der ventilierten Filtercigarette 20 beträgt ca. 7 mg. Wird die Ventilationszone 25 abgedeckt, so erfolgt nur eine geringfügige Erhöhung der Kondensatausbeute um bis zu 2 mg.

## Patentansprüche

1. Ventilierte Filtercigarette (10, 20) mit
a) einem Tabakstrang (11, 21)
b) einer Umhüllung für den Tabakstrang (11, 21),
c) einem über Ventilationsöffnungen (15, 25) ventilierten Filter (12, 22) mit einem koaxialen Filterelement (13, 14; 23, 24), das einen Filterkern (14), eine Umhüllung für den Filterkern (14), einen Filtermantel (13, 23) und eine Umhüllung für den Filtermantel (13, 23) aufweist,
wobei bei offener Ventilationszone der Rauch im wesentlichen durch den Filterkern strömt,
**dadurch gekennzeichnet, dass**
d) das Verhältnis der Zugwiderstände von Filtermantel (13, 23) zu Filterkern (14, 24) größer als 0,5, vorzugsweise 0,8 bis 1,5, ist,
e) der spezifische Zugwiderstand des Filterkems (14, 24), 0,3 bis 0,75, vorzugsweise 0,5 mmWS × cm ist,
f) das Verhältnis des Abstandes der Ventilationszone (15, 25) vom mundseitigen Ende des Koaxialfilterelements zur Länge des Koaxialfilterelements größer als 0,8, vorzugsweise 0,87 bis 0,93 ist, und dass
g) die Ventilationszone auf dem Koaxialfilterelement liegt,
wobei beim Abdecken der Ventilationsöffnungen (15, 25) der Rauch der Cigarette zu einem wesentlichen Anteil durch den Filtermantel (13, 23) des koaxialen Filterelementes (13, 14; 23, 24) strömt.

2. Ventilierte Filtercigarette (20) nach Anspruch 1, **dadurch gekennzeichnet, dass** der Filter (22) zwei Längssegmente aufweist, wobei das strangseitige Filtersegment (26) ein übliches Standardfiltersegment und das daran anschließende mundseitige Segment ein Koaxialfiltersegment (23, 24) ist.

3. Ventilierte Filtercigarette nach Anspruch 1, **dadurch gekennzeichnet, dass** der Filter drei Längssegmente aufweist, wobei das strangseitige Filterelement ein übliches Standardfiltersegment, das daran anschließende mittlere Filtersegment eine Kammer mit einem selektiv filtrierenden Material und das wiederum hieran anschließende Filtersegment ein Koaxialfilterelement ist.

4. Ventilierte Filtercigarette nach Anspruch 1, **dadurch gekennzeichnet, dass** der Filter drei Längssegmente aufweist, wobei das strangseitige Filterelement ein erstes übliches Standardfiltersegment, das daran anschließende mittlere Filtersegment ein Koaxialfilterelement und das wiederum hieran anschließende Filtersegment ein zweites übliches Standardfiltersegment ist.

5. Ventilierte Filtercigarette nach einem der Ansprüche 1 bis 4, **dadurch gekennzeichnet, dass** beim Koaxialfilterelement (13, 14; 23, 24):
- der Durchmesser des Filterkerns (14, 24) so dimensioniert ist, dass das Verhältnis der Kernquerschnittsfläche zur Querschnittsfläche des Mantels (13, 23) deutlich kleiner als 1 ist,
- die Umhüllung des Filterkerns (14, 24) im Wesentlichen luftundurchlässig ist, und vorzugsweise aus Celluloseacetat oder Papier besteht,
wobei beim Tabakstrang (11, 21):
- die Kondensatausbeute unter 25 mg liegt, vorzugsweise unter 20 mg, und
- der Zugwiderstand unter 60 mmWS liegt, vorzugsweise unter 50 mmWS.

6. Ventilierte Filtercigarette nach Anspruch 5, **dadurch gekennzeichnet, dass** der Durchmesser des Filters (12, 22) zwischen 7,7 und 8,0 mm liegt.

7. Ventilierte Filtercigarette nach einem der Ansprüche 2 bis 6, **dadurch gekennzeichnet, dass** das strangseitige Filtersegment aus Celluloseacetat besteht, einen niedrigen Einzeltiter, vorzugsweise 2,1 dpf und niedriger, und einen Zugwiderstand aufweist, der geringer ist als 60 mmWS, vorzugsweise 35 bis 50 mmWS.

8. Ventilierte Filtercigarette nach einem der Ansprüche 4 bis 6, **dadurch gekennzeichnet, dass** das mundseitige Filtersegment aus Celluloseacetat besteht, einen hohen Einzeltiter, vorzugsweise 8 dpf und einen Zugwiderstand aufweist, der geringer ist als 20 mmWS, vorzugsweise 10 mmWS.

9. Ventilierte Filtercigarette nach einem der Ansprüche 4 bis 6, **dadurch gekennzeichnet, dass** das mundseitige Filtersegment ein Hohlmundstück ist.

## Claims

1. A ventilated filter cigarette (10, 20), comprising:
a) a tobacco rod (11, 21);
b) a wrapping for said tobacco rod (11, 21);
c) a filter (12, 22) ventilated via ventilation openings (15, 25) and having a co-axial filter element (13, 14; 23, 24) comprising a filter core (14), a wrapping for the filter core (14), a filter jacket (13, 23) and a wrapping for the filter jacket (13, 23);
wherein the smoke flows substantially through the filter core when the ventilation zone is open,
**characterised in that**:
d) the ratio of the resistance to draw of the filter jacket (13, 23) to the filter core (14, 24) is greater than 0.5, preferably 0.8 to 1.5;
e) the specific resistance to draw of the filter core (14, 24) is 0.3 to 0.75, preferably 0.5 mmWS (water column) × cm;
f) the ratio of the distance between the ventilation zone (15, 25) and the end of the co-axial filter element on the mouth side to the length of the co-axial filter element is greater than 0.8, preferably 0.87 to 0.93; and **in that**:
g) the ventilation zone lies on the co-axial filter element,
wherein a substantial proportion of the cigarette smoke flows through the filter jacket (13, 23) of the co-axial filter element (13, 14; 23, 24) when the ventilation openings (15, 25) are covered.

2. The ventilated filter cigarette (20) as set forth in claim 1, **characterised in that** the filter (22) comprises two longitudinal segments, wherein the filter segment (26) on the rod side is a conventional standard filter segment, and the segment connected to it, on the mouth side, is a co-axial filter segment (23, 24).

3. The ventilated filter cigarette as set forth in claim 1, **characterised in that** the filter comprises three longitudinal segments, wherein the filter element on the rod side is a conventional standard filter segment, the middle filter segment connected to it is a chamber with a selectively filtering material and the filter segment connected in turn to this is a co-axial filter element.

4. The ventilated filter cigarette as set forth in claim 1, **characterised in that** the filter comprises three longitudinal segments, wherein the filter element on the rod side is a first conventional standard filter segment, the middle filter segment connected to it is a co-axial filter element and the filter segment connected in turn to this is a second conventional standard filter segment.

5. The ventilated filter cigarette as set forth in any one of claims 1 to 4, **characterised in that**, in the co-axial filter element (13, 14; 23, 24):
- the diameter of the filter core (14, 24) is dimensioned such that the ratio of the cross-sectional area of the core to the cross-sectional area of the jacket (13, 23) is distinctly smaller than 1;
- the wrapping of the filter core (14, 24) is substantially air permeable, and preferably consists of cellulose acetate or paper;
wherein in the tobacco rod (11, 21):
- the condensate yield is less than 25 mg, preferably less than 20 mg; and
- the resistance to draw is less than 60 mmWS (water column), preferably less than 50 mmWS (water column).

6. The ventilated filter cigarette as set forth in claim 5, **characterised in that** the diameter of the filter (12, 22) is between 7.7 and 8.0 mm.

7. The ventilated filter cigarette as set forth in any one of claims 2 to 6, **characterised in that** the filter segment on the rod side consists of cellulose acetate, and exhibits a low individual titre, preferably 2.1 dpf and lower, and a resistance to draw which is lower than 60 mmWS (water column), preferably 35 to 50 mmWS (water column).

8. The ventilated filter cigarette as set forth in any one of claims 4 to 6, **characterised in that** the filter segment on the mouth side consists of cellulose acetate, and exhibits a high individual titre, preferably 8 dpf, and a resistance to draw which is lower than 20 mmWS (water column), preferably 10 mmWS (water column).

9. The ventilated filter cigarette as set forth in any one of claims 4 to 6, **characterised in that** the filter segment on the mouth side is a hollow mouth piece.

## Revendications

1. Cigarette filtre ventilée (10, 20) comprenant
a) un boudin de tabac (11, 21)
b) une enveloppe pour le boudin de tabac (11, 21),
c) un filtre (12, 22), ventilé par l'intermédiaire d'orifices de ventilation (15, 25), avec un élément de filtre coaxial (13, 14 ; 23, 24) qui comporte un noyau de filtre (14), une enveloppe pour le noyau de filtre (14), une gaine de filtre (13, 23) et une enveloppe pour la gaine de filtre (13, 23),
la fumée s'écoulant pour l'essentiel à travers le noyau de filtre lorsque la zone de ventilation est ouverte,
**caractérisée en ce que**
d) le rapport de la résistance au tirage de la gaine de filtre (13, 23) à celle du noyau de filtre (14, 24) est supérieur à 0,5, de préférence est de 0,8 à 1,5,
e) la résistance au tirage spécifique du noyau de filtre (14, 24) est de 0,3 à 0,75, de préférence de 0,5 mm de colonne d'eau × cm,
f) le rapport de la distance de la zone de ventilation (15, 25) à l'extrémité côté bouche de l'élément de filtre coaxial à la longueur de l'élément de filtre coaxial est supérieur à 0,8, de préférence est de 0,87 à 0,93, et **en ce que**
g) la zone de ventilation se trouve sur l'élément de filtre coaxial,
en cas de recouvrement des orifices de ventilation (15, 25), la fumée de la cigarette s'écoule pour l'essentiel à travers la gaine de filtre (13, 23) de l'élément de filtre coaxial (13, 14 ; 23, 24).

2. Cigarette filtre ventilée (20) selon la revendication 1, **caractérisée en ce que** le filtre (22) comporte deux segments longitudinaux, le segment de filtre côté boudin (26) étant un segment de filtre standard classique et le segment côté bouche qui s'y raccorde étant un segment de filtre coaxial (23, 24).

3. Cigarette filtre ventilée selon la revendication 1, **caractérisée en ce que** le filtre comporte trois segments longitudinaux, l'élément de filtre côté boudin étant un segment de filtre standard classique, le segment de filtre central qui s'y raccorde étant une chambre avec un matériau à filtration sélective, et le segment de filtre qui se raccorde à celle-ci étant un élément de filtre coaxial.

4. Cigarette filtre ventilée selon la revendication 1, **caractérisée en ce que** le filtre comporte trois segments longitudinaux, l'élément de filtre côté boudin étant un premier segment de filtre standard classique, le segment de filtre central qui s'y raccorde étant un élément de filtre coaxial, et le segment de filtre qui se raccorde à celui-ci étant un second segment de filtre standard classique.

5. Cigarette filtre ventilée selon une des revendications 1 à 4, **caractérisée en ce que**, dans l'élément de filtre coaxial (13, 14 ; 23, 24) :
- le diamètre du noyau de filtre (14, 24) est dimensionné de façon que le rapport de la surface transversale du noyau à la surface transversale de la gaine (13, 23) soit nettement inférieur à 1,
- l'enveloppe du noyau de filtre (14, 24) est sensiblement imperméable à l'air et, de préférence, constituée d'acétate de cellulose ou de papier,
dans le boudin de tabac (11, 21) :
- la production de condensat étant inférieure à 25 mg, de préférence inférieure à 20 mg, et
- la résistance au tirage étant inférieure à 60 mm de colonne d'eau, de préférence inférieure à 50 mm de colonne d'eau.

6. Cigarette filtre ventilée selon la revendication 5, **caractérisée en ce que** le diamètre du filtre (12, 22) est compris entre 7,7 et 8,0 mm.

7. Cigarette filtre ventilée selon une des revendications 2 à 6, **caractérisée en ce que** le segment de filtre côté boudin est constitué d'acétate de cellulose, présente un titre unitaire bas, de préférence de 2,1 dpf et inférieur, et une résistance au tirage inférieure à 60 mm de colonne d'eau, de préférence comprise entre 35 et 50 mm de colonne d'eau.

8. Cigarette filtre ventilée selon une des revendications 4 à 6, **caractérisée en ce que** le segment de filtre côté bouche est constitué d'acétate de cellulose, présente un titre unitaire élevé, de préférence de 8 dpf, et une résistance au tirage qui est inférieure à 20 mm de colonne d'eau, de préférence égale à 10 mm de colonne d'eau.

9. Cigarette filtre ventilée selon une des revendications 4 à 6, **caractérisée en ce que** le segment de filtre côté bouche est un embout creux.
